# FASCICULE DE BREVET EUROPEEN

(11) **EP 0 348 378 B1**
(45) Date de publication et mention de la délivrance du brevet: **25.09.1991**
(21) Numéro de dépôt: 89870098.4
(22) Date de dépôt: 21.06.1989
(51) Int. Cl.: B61F 5/44, B61F 3/16, B61F 5/42

(54) **Dispositif articulé de guidage et de sustentation d'un véhicule ferroviaire**
Gelenkvorrichtung zum Führen und Abstützen eines Schienenfahrzeuges
Articulated device for guiding and sustaining a railway vehicle

(30) Priorité: 22.06.1988 BE 8800714
(43) Date de publication de la demande: 27.12.1989
(73) Titulaire: S.A. CONSTRUCTIONS FERROVIAIRES ET METALLIQUES, B-1000 Bruxelles (BE)
(72) Inventeur: De Ro, Michel, B-1400 Nivelles (BE); Terreur, Christian, B-1400 Nivelles (BE)
(74) Mandataire: Vanderperre, Robert

(56) Documents cités:
- EP-A- 0 060 000
- EP-A- 0 168 578
- WO-A-88/08802
- DE-A- 3 342 968

## Description

La présente invention est relative à un dispositif articulé de guidage et de sustentation d'un véhicule ferroviaire, dispositif constitué d'un support déformable équipé d'au moins quatre roues indépendantes et comprenant une traverse horizontale assujettie à la caisse du véhicule de manière à être perpendiculaire à l'axe longitudinal de la caisse au voisinage d'une extrémité de cette caisse ainsi que deux longerons, munis chacun d'au moins deux roues et articulés sur la traverse de part et d'autre du plan vertical axial de manière à pouvoir pivoter horizontalement et s'incliner afin de permettre aux roues portées par les longerons de suivre les courbures de la voie et de franchir les inégalités de celle-ci.

Elle trouve sa principale application dans le transport urbain, notamment lorsque le parcours présente des courbes de faible rayon, lorsque l'infrastructure de la voie requiert des dispositifs de guidage et de sustentation légers et peu encombrants, ou encore lorsque des couloirs de circulation surbaissés et de largeur importante doivent être aménagés au droit desdits dispositifs.

On connaît déjà un grand nombre de dispositifs de sustentation de véhicules ferroviaires aptes à assurer la stabilité dynamique de ces véhicules, tant en trajectoire rectiligne qu'en trajectoire courbe.

Le brevet européen n°0060000 décrit un dispositif de sustentation et de guidage d'un véhicule ferroviaire, équipé d'au moins quatre roues montées sur un support destiné à être assujetti à la caisse d'un véhicule, au voisinage d'une extrémité de cette caisse.

Ce dispositif est constitué d'une traverse maintenue perpendiculaire au plan vertical contenant l'axe longitudinal du véhicule et de deux longerons disposés, en position de service, dans le sens longitudinal de la caisse, de part et d'autre du plan vertical axial susdit. Ces longerons sont reliés l'un à l'autre par l'intermédiaire d'une tringle montée sur des rotules. Ils sont articulés sur la traverse commune par des pivots verticaux susceptibles de prendre une certaine inclinaison dans un plan sensiblement vertical longitudinal. Ces pivots sont reliés entre eux par des rotules et un palonnier solidaire de la traverse au moyen d'un pivot perpendiculaire au plan formé par la traverse et l'axe longitudinal du véhicule.

Dans les courbes, les longerons pivotent par rapport à la traverse autour des pivots sensiblement verticaux et forment les côtés opposés d'un trapèze déformable, tandis que la traverse reste perpendiculaire à l'axe longitudinal de la caisse du véhicule.

Le brevet belge 8700527 décrit un dispositif similaire à celui décrit dans le brevet européen précité. Chacun des deux longerons portant les roues indépendantes est constitué de deux sections articulées autour de pivots verticaux, chaque section portant au moins une roue et étant contrôlée directionnellement par un système de tringles montées à rotules.

Dans les courbes, les sections de chaque longeron pivotent par rapport à la traverse et par rapport l'un à l' autre et elles forment les côtés de deux trapèzes déformables, tandis que la traverse reste perpendiculaire à la caisse du véhicule, l'avantage de ce dispositif par rapport au précédent étant qu'il oriente chaque roue tangenttiellement à la portion de voie sur laquelle elle s'appuie.

Dans les deux dispositifs précités, les longerons pivotent horizontalement autour de deux pivots distincts et il en résulte que les distances entre les plans des roues gauches et droites diminuent progressivement au départ de la circulation en ligne droite pour atteindre, en courbes serrées, des valeurs incompatibles avec celles de la voie. La circulation sur voie à faible rayon de courbure, avec rails à gorges et roues non usées est par conséquent rendue impossible sans créer des coincements et sans risquer des déraillements.

La présente invention vise à remédier à l' inconvénient précité. Elle propose un dispositif qui permet d'éloigner les pivots d'articulation des deux longerons en vue de compenser la perte d'écartement des longerons due au braquage de ceux-ci lors de l'inscription du véhicule dans une courbe et qui ramène les pivots d'articulation susdits à leur position initiale lorsque le véhicule quitte une courbe pour s'engager sur une ligne droite.

Elle a pour objet un dispositif de guidage et de sustentation d'un véhicule ferroviaire constitué d'un support déformable à roues indépendantes susceptibles de pivoter autour d'axes verticaux de façon à s'orienter par paires ou indépendamment l'une de l'autre en fonction du tronçon de voie sur lequel elles s'appuient

Cet objectif est atteint selon l'invention par un dispositif essentiellement caractérisé en ce que la traverse présente à ses extrémités des pivots d'articulation de longerons ayant des positions relatives variables.

Selon une particularité de l'invention, la traverse comporte au moins un élément articulé portant un des pivots d'articulation de longeron.

Les longerons peuvent être rigides ou constitués de sections articulées entre elles autour de pivots sensiblement verticaux, chaque section portant au moins une roue, une section de chaque longeron étant montée sur la traverse par un élément articulé.

Dans une première forme d'exécution, un des éléments articulés comprend deux pivots verticaux distincts, le premier permettant l'orientation directionnelle du longeron par rapport à l'élément articulé, le second pivot permettant le pivotement de la traverse par rapport à l'élément articulé, et un moyen prévu pour recevoir une information et la transmettre à t'été- ment articulé de manière à permettre la correction de la distance entre les plans verticaux contenant les roues de chacun des longerons, lors de l'inscription du dispositif dans une courbe.

Un élément articulé peut par exemple être constitué d'un vilebrequin à axes verticaux ayant un pivot principal pivotant dans la traverse, un manneton pivotant dans un longeron rigide ou une section de longeron, et un autre manneton disposé sensiblement à 180°, portant une bielle montée à rotule et s'étendant sensiblement transversalement au véhicule, la bielle étant montée à son autre extrémité par une rotule sur un bras solidaire du longeron opposé ou d'une section du longeron opposé.

Dans une autre forme d'exécution, l'élément articulé est un palonnier à trois pivots verticaux ayant un pivot principal sensiblement vertical pivotant dans la traverse, un premier pivot auxiliaire portant un longeron, et un second pivot auxiliaire sensiblement disposé à 180⁰, portant une bielle montée à rotule et qui s'étend sensiblement transversalement au véhicule, la bielle étant montée à son autre extrémité par une rotule sur un bras solidaire du longeron opposé ou d'une section du longeron opposé.

Dans une autre forme d'exécution, l'élément articulé est constitué par un pivot sensiblement vertical porté par un coulisseau monté sur la traverse et terminé par une rotule connectée à une bielle, celle-ci étant connectée à son autre extrémité à un bras solidaire du longeron et s'étendant sensiblement perpendiculairement au longeron.

D'autres particularités et détails de l'invention apparaîtront au cours de la description qui suit, faite en s'appuyant sur les dessins joints.

Dans ces dessins :
- la figure 1 est une vue en plan d'un mode de réalisation préféré du dispositif suivant l'invention, sur trajectoire rectiligne ;
- la figure 2 est une vue en élévation latérale du dispositif illustré à la figure 1 ;
- la figure 3 est une vue en plan analogue à celle de la figure 1, montrant le dispositif de la figure 1 s'inscrivant dans une courbe d'une voie ferroviaire.
- la figure 4 montre un élément articulé à vilebrequin' ;
- la figure 5 montre un élément articulé à palonnier- :
- la figure 6 montre un élément articulé "à coulisseau" ;
- la figure 7 montre un élément articulé à croisillon« ;
- la figure 8 montre un élément articulé à rotules" ;
- la figure 9 montre une variante d'exécution des éléments articulés dans le dispositif selon l'invention ;
- la figure 10 est une vue en plan d'un deuxième mode de réalisation du dispositif selon l'invention ;
- la figure 11 est une vue analogue à celle de la figure 10 mais montrant le dispositif s'inscrivant dans une courbe d'une voie ferroviaire.

Dans ces différentes figures, les mêmes signes de référence désignent des éléments identiques ou analogues.

Comme illustré aux figures 1 et 2, le dispositif selon l'invention est désigné dans son ensemble par le signe de référence 1. Ce dispositif est un support déformable destiné à porter une caisse 2 ou une partie de caisse d'un véhicule ferroviaire. Le support 1 est équipé de quatre roues indépendantes.

Le plancher est montré en traits mixtes aux figures 1 et 2, au voisinage d'une extrémité de la caisse 2. Le dispositif 1 comprend une traverse 3 disposée perpendiculairement au plan vertical contenant l'axe longitudinal X-X' de la caisse 2 et deux longerons 4, 44 qui s'étendent dans la direction longitudinale de la caisse 2, de part et d'autre du plan vertical contenant l'axe longitudinal X-X'. Chacun des longerons 4 et 44 porte au moins deux roues motorisées ou non, destinées à rouler sur un même rail. La figure 1 montre des roues 5 et 55 portées par le longeron 4 et les roues 45 et 65 portées par le longeron 44.

La traverse 3 est positionnée par rapport à la caisse 2 du véhicule par des bielles parallèles 32 montées sur des rotules 33, les débattements latéraux étant contrôlés par un amortisseur 34 et des butées 35.

Des ressorts hélicoïdaux 36 ou des moyens pneumatiques montés entre la traverse 3 et la caisse 2 ainsi que des amortisseurs 41 montés à proximité assurent une suspension secondaire entre le dispositif 1 et la caisse 2 du véhicule.

Selon un premier mode de réalisation, le longeron 4 est couplé à la traverse 3 au moyen d'un élément articulé 7, de manière qu'il puisse pivoter horizontalement suivant le sens des flèches Y.

Dans une première forme d'exécution (figure 4), l'élément articulé 7 est constitué par un vilebrequin 8 dont l'axe principal 37, sensiblement vertical, pivote dans la traverse 3, un manneton 38 pivote dans le longeron 4 et un autre manneton 39 disposé sensiblement à 180°, pivote dans une bielle 9 au moyen d'une rotule 13.

Dans une deuxième forme d'exécution, illustrée à la figure 5, l'élément articulé 7 est un palonnier 17 portant la traverse 3, de manière qu'il puisse pivoter dans un plan horizontal (dans le sens des flèches Y montrées sur la figure 1). Le palonnier comprend trois pivots verticaux symbolisés par les axes 37, 38 et 39. Le pivot 37 est porté par la traverse 3, le pivot 38 porte un longeron 4 et le pivot 39 porte une bielle 9 par l'intermédiaire d'une rotule 13.

Dans une troisième forme d'exécution (figure 6), l'élément articulé 7 est constitué par un pivot 18 sensiblement vertical porté par un coulisseau 19 monté sur la traverse 3 et terminé par une rotule 20 pivotant dans une bielle 21. A son autre extrémité la bielle 21 est articulée au moyen d'une autre rotule 20 sur un bras 22 solidaire du longeron 44, ce bras s'étendant sensiblement perpendiculairement aux longerons 4, 44.

Revenant aux figures 1 et 2, on voit que sur le longeron de droite 44 est prévu un élément articulé 47 fixé à la traverse 3 de manière que le longeron puisse d'une part pivoter horizontalement dans le sens des flèches Y (flg. 1) et, d'autre part, s'incliner suivant les flèches Z (fig. 2).

Dans une première forme d'exécution illustrée à la figure 7, l' élément articulé 47 est constitué d'un croisillon 51 présentant un pivot vertical 52 qui traverse la traverse 3 et un pivot sensiblement horizontal 53 qui traverse le longeron 44 avec lequel, en plan, il est sensiblement perpendiculaire. Le croisillon 51 comporte un bras 12 dirigé sensiblement horizontalement et perpendiculairement au longeron 44 vers l'axe longitudinal du bogie, ce bras 12 portant une rotule 13 pivotant dans la bielle 9 précitée.

Dans une seconde forme d'exécution illustrée à la figure 8, l'élément articulé 47 est constitué d'un pivot sensiblement vertical 91 articulé sur la traverse 3 au moyen de rotules 24 et 26 et d'une bielle 23 articulée sur la traverse 3 au moyen de la rotule 25. Le pivot 91 et la bielle 23 permettent au longeron 44 de pivoter horizontalement dans le sens des flèches Y (figure 1) et de s'incliner verticalement dans le sens des flèches Z (figure 2).

Les pivotements de la direction des longerons 4 et44 sont coordonnés parune seconde bielle 14 montée à rotules 15 sur des appendices 16 des longerons 4 et 44.

Suivant l'invention, on choisit la position des éléments articulés 7, dans un plan transversal 47 par rapport aux roues 5, 55 et 45, 65 sur les longerons 4,44 ou sections de longeron 27, 28, 57, 58 de manière que des résistances au roulement, des efforts de traction ou des efforts de freinage différentiels entre roues gauches 5, 55 et droites 45, 65 déterminent un couple de rotation minimum autour des axes verticaux des éléments articulés 7, 47, la position des éléments articulés 7, 47 étant en outre choisie dans le plan longitudinal de manière que des masses portées par la traverse 3 déterminent au niveau des roues 5, 45 et 55, 65, la distribution des masses désirée pour assurer au mieux les besoins d'adhérence tant en traction qu'en freinage et de manière telle que le centre de gravité du bogie soit situé, en plan, le plus près possible de l'axe transversal reliant lesdits éléments articulés 7, 47.

La figure 3 ilustre le dispositif 1 selon les figures 1 et 2 lors de l'inscription dans une courbe de la voie.

Quelle que soit l'orientation de la courbure vers la gauche ou vers la droite, les deux longerons 4 et 44 oscillent par rapport à la traverse 3 de façon coordonnée par la bielle 14 et dans leurs pivotements les longerons entraînent le bras 12, déplaçant la rotule 13 sur un arc et entraînant la bielle 9.

La bielle 9 fait pivoter le vilebrequin 8 autour de son pivot 37 et déplace donc le manneton 38 et le longeron 4 dans une direction transversale au rail 6 vers l'extérieur de la voie. Le déplacement du longeron est sensiblement proportionnel au rayon de courbure de la voie, corrigeant ainsi par cette sudargeur imposée au support des roues, la diminution de la distance entre les longerons résultant de leur pivotement Le support déformable équipé d'au moins quatre roues 5, 55 et 45, 65 selon l'invention, maintient donc automatiquement et en permanence entre les roues, une largeur nominale correspondant à la largeur de la voie.

Lors du franchissement d'une dénivellation de la voie, l'axe sensiblement horizontal 53 permet au longeron 44 d'osciller suivant les flèches Z, c'est-à-dire dans un plan vertical longitudinal au véhicule par rapport à l'ensemble du longeron 4 et de la traverse 3 qui ne présentent entre eux qu'un seul degré de liberté directionnelle. Ce degré de liberté élimine toute sollicitation en torsion au niveau des longerons et de la traverse, indépendamment du fait que les roues sont montées rigidement ou par l'intermédiaire de suspensions primaires sur les longerons 4 et 44.

La figure 9 illustre une variante d'exécution des ensembles d'articulation dans le dispositif selon l'invention. Dans ce mode d'exécution, un élément articulé à vilebrequin ou à palonnier et un élément articulé à rotules sont montés du côté du longeron 4 tandis que le longeron 44 se trouve monté sur un pivot vertical. L'axe vertical principal de l'élément articulé 7 portant le longeron 4 est solidarisé à la traverse à l'aide des rotules 24 et 26 et de la bielle 23, d'une manière analogue à ce qui est montré à la figure 8. L'élément articulé 7 possède ainsi un degré de liberté supplémentaire grâce auquel il est permis à ce longeron, non seulement de pivoter horizontalement dans le sens des flèches Y (figure 1), mais aussi de s'incliner verticalement dans le sens des flèches Z (figure 2) de manière à reprendre une inégalité de la voie.

Le double degré de liberté du longeron 4 permet de simplifier le montage du longeron 44 pour lequel un simple pivot vertical 91 dans la traverse 3, suffit pour assurer le guidage directionnel du longeron 44, puisque la traverse 3, qui porte ce pivot verticai, peut pivoter dans une certaine mesure autour d'un axe sensiblement horizontal, transversal au rail. L'élément articulé 7 accorde au longeron 4 deux degrés de liberté limités aux pivotements selon les flèches Y et Z précitées. Le troisième degré de liberté est supprimé par un bras-support 23 monté par des rotules 25 sur la traverse 3 et par une rotule 26 sur l'axe vertical qui porte le longeron 4.

Les figures 10 et 11 illustrent un deuxième mode de réalisation du dispositif selon l'invention. Dans ce mode de réalisation, chaque longeron est constitué de deux sections articulées autour d'un pivot 29 sensiblement vertical : le longeron 4 comprend les sections 27 et 28, le longeron 44 comprend des sections 57 et 58. Chaque section porte au moins une roue : la section 27 porte la roue 5, la section 28 porte la roue 45, la section 57 porte la roue 55 et la section 58 porte la roue 65. Une section de chaque longeron est articulée sur la traverse 3 : à la figure 10, la section 27 est couplée au moyen de l'élément articulé 7 et la section 57 est couplée au moyen de l'élément articulé 47.

Les pivotements des sections 27 et 57 sont coordonnés par la bielle 59 montée par des rotules 15 sur des appendices 16 des sections en question. Les pivotements des sections 27, 28, 57 et 58 sont coordonnés par des bielles 50 montées sur des pivots 31 solidaires des sections 28 et 58 et par des rotules 15 sur la bielle 59 précitée.

Le pivotement des deux sections de chaque longeron autour d'un axe vertical permet d'orienter direo- tionnellement chaque roue 5, 55, 45, 65 indépendamment l'une de l'autre afin de lui permettre d'approcher au mieux de la tangeante à la section de rail sur laquelle elle s'appuie et donc en assurant une inscription correcte du dispositif dans la courbe de la voie.

Lors de l'inscription dans une courbe, la correction de surlargeur se fait automatiquement tel que décrit plus haut, les sections de longeron 27,28 et 57, 58 s'orientant de manière à aligner automatiquement chaque roue 5, 45, 55 et 65 tangentiellement à la portion de rail sur laquelle elle s'appuie. Le dispositif selon l'invention maintient ainsi automatiquement et en permanence une largeur nominale entre roues correspondant à la largeur de la voie et un alignement parfait des roues autour du centre de courbure de la voie.

La caisse 2 du véhicule est prévue pour ménager un couloir de circulation surbaissé de largeur maximum et ménager des volumes permettant l'installation des sièges de part et d'autre du couloir de circulation afin d'obtenir les meilleurs niveaux de confort, sécurité et habitabilité, tout en assurant sa mission structurelle.

Afin d'augmenter la largeur du couloir de circulation, des patins 42 sont prévus sur les longerons 4 et 44 (figure 1) ou sur les sections de longeron 27 et 57 (figure 10) afin de repousser la caisse 2 dans une courbe serrée de manière à non seulement ramener la caisse 2 dans l'axe de la traverse 3, en supprimant le jeu transversal du moyen de suspension 36 vers l'extérieur de la courbe, mais également repousser la caisse 2 au delà de l'axe de la traverse 3 en réduisant ledit jeu vers l'intérieur de la courbe. La caisse se trouve donc repoussée vers le centre de courbure de la voie, ce qui a pour effet complémentaire de réduire son gabarit vers l'extérieur de la courbe.

Chaque roue proche des moyens d'articulation 7 et portant donc une part importante des masses, peut être montée sur un ensemble moto-réducteur 43 indépendant monté sur un longeron 4 ou 44 (voir figures 1 et 10).

Le dispositif de guidage et de sustentation qui fait l'objet de la présente invention peut être muni d'équipements auxiliaires, tels que moteurs, freins à disques, freins à patin magnétique sur rails, butées anti-déraillement et moyen de suspension dite primaire entre roues 5, 45, 55 et 65 et longerons 4, 44.

Le dispositif selon l'invention permet également de conserver les nombreux avantages déjà mentionnés dans le brevet européen 0060000 et le brevet belge 8700527 cités précédemment. Il est notamment susceptible d'être associé au dispositifd'auto-convergence des quatre roues du bogie vers le centre instantané de rotation correspondant au centre de courbure de la voie, tel que décrit au brevet 8700527 de telle sorte que de parfaites adéquations de largeur entre roues et d'orientation de celles-ci puissent être obtenues quelle que soit la courbure de la voie.

Le dispositif selon l'invention s'adapte cinémati- quement sans faire apparaître de contraintes ni d'efforts de rappel. De ce fait, la répartition des charges entre les roues 5, 45 est pratiquement indépendante des éléments extérieurs tels que le dévers, les inégalités de voie et les mouvements de caisse du véhicule. La stabilité dynamique est aussi améliorée et les risques de déraillement sont réduits. En outre, il engendre moins de bruit et moins d'usure des roues et des rails dans les courbes de la voie.

Il est évident que l'invention n'est pas limitée aux détails décrits plus haut pour réaliser le pivotement, l'inclinaison et l'écartement des longerons 4, 44 et que de nombreuses modifications peuvent être apportées à ces détails sans sortir du cadre de l'invention.

Les longerons 4 et 44 peuvent présenter une forme différente de celle montrée dans les dessins et être par exemple rectilignes. Les roues sont alors montées du même côté du longeron. Les longerons peuvent également être portés par la traverse 3 de manière à obtenir une distribution différente des masses sur leurs roues respectives.

## Revendications

1. Dispositif articulé de guidage et de sustentation d'un véhicule ferroviaire, constitué d'un support déforrnable équipé d'au moins quatre roues indépendantes (5, 55 et 45, 65) et comprenant une traverse sensiblement horizontale (3) assujettie à une caisse (2) du véhicule de manière à être perpendiculaire au plan vertical contenant l'axe longitudinal (X, X') de la caisse (2) au voisinage d'une extrémité de celle-ci ainsi que deux longerons (4, 44) munis chacun d'au moins deux roues (5, 55 et 45, 65) et articulés sur la traverse (3) de part et d'autre du plan vertical susdit, de manière à pouvoir pivoter horizontalement et pouvoir s'incliner afin de permettre aux roues de suivre les courbures de la voie et de franchir les inégalités de celle-ci, caractérisé en ce que la traverse (3) porte à ses extrémités des pivots d'articulation (38, 52) de longerons (4, 44) ayant des positions relatives variables.

2. Dispositif selon la revendication 1, caractérisé en ce que la traverse (3) comporte au moins un élément articulé (7, 47) portant un des pivots d'articulation (38, 52) pour un longeron (4, 44).

3. Dispositif selon la revendication 2, caractérisé en ce qu'un des éléments articulés (7) comprend : deux pivots verticaux (38, 37) distincts, le premier pivot (38) permettant le pivotement horizontal du longeron (4) par rapport à l'élément articulé (7), et le second pivot (37) permettant le pivotement de la traverse (3) par rapport à l'élément articulé (7) ; et un moyen (39, 9) prévu pour recevoir une information et la transmettre à l'élément articulé (7) de manière à corriger la distance entre les longerons (4,44), lors de l'inscription du dispositif (1) dans une courbe.

4. Dispositif selon l'une ou l'autre des revendications précédentes, caractérisé en ce que chaque longeron (4,44) est constitué par des sections (27, 57 et 28, 58) articulées entre elles autour de pivots (29) sensiblement verticaux, chaque section portant au moins une roue (5, 45, 55, 65).

5. Dispositif selon la revendication 3, caractérisé en ce que le moyen destiné à recevoir une information est un troisième pivot (39) actionné par une bielle (9).

6. Dispositif selon la revendication 5, caractérisé en ce que l'élément articulé (7) comprenant trois pivots verticaux (37, 38, 39) est un vilebrequin (8) ayant un pivot principal (37) sensiblement vertical pivotant dans la traverse (3), un manneton (38) pivotant dans le longeron (4) et un autre manneton (39) disposé sensiblement à 180°, portant une bielle (9) montée à rotule et qui s'étend sensiblement transversalement au véhicule, ladite bielle (9) étant montée à son autre extrémité par une rotule (13) sur un bras (12) connecté au longeron opposé (44) ou à une section (57) du longeron opposé (44).

7. Dispositif selon la revendication 5, caractérisé en ce que l'élément articulé (7) comprenant trois pivots verticaux est un palonnier (17) ayant un pivot principal (37) sensiblement vertical pivotant dans la traverse (3), un premier pivot auxiliaire (38) portant un longeron (4) et un second pivot auxiliaire (39) sensi- blementdisposé à 180°, portant une bielle (9) montée à rotule (13) et qui s'étend sensiblement transversalement au véhicule, ladite bielle (9) étant montée à son autre extrémité par une rotule (13) sur un bras (12) connecté au longeron opposé (44) ou à une section (57) du longeron opposé (44).

8. Dispositif selon la revendication 1 ou 2, caractérisé en ce que la traverse (3) comprend un coulisseau (19) capable de se déplacer le long d'une portion de sa longueur.

9. Dispositif selon la revendication 8, caractérisé en ce que l'élément articulé (7) est constitué par un pivot (18) sensiblement vertical porté par le coulisseau (19) monté sur la traverse (3) et terminé par une rotule (20), connectée à une bielle (21), ladite bielle (21) portant à son autre extrémité une seconde rotule (20) connectée à un bras extérieur (22) solidaire du longeron (44) et s'étendant sensiblement perpendiculairement aux longerons (4, 44).

10. Dispositif selon la revendication 1 ou 2, caractérisé en ce que l'élément articulé (47) est constitué d'une rotule (24) pivotant dans la traverse (3) dont les degrés de liberté sont limités aux pivotements horizontaux (Y) et aux inclinaisons verticales (Z) et dont le troisième degré de liberté est supprimé par la bielle (23) montée à rotules (25,26) d'une part sur la traverse (3) et d'autre part sur le longeron (44).

11. Dispositif selon la revendication 6 ou 7, caractérisé en ce que le pivot vertical principal (37) de l'élément articulé (7) est monté à l'extrémité supérieure de la traverse (3) par une rotule (24) et à l'extrémité inférieure de la traverse (3) par une bielle (23) sensiblement horizontale articulée sur le pivot principal (37) et sur la traverse (3) par des rotules (26,25) de manière à permettre au longeron (4) de pivoter horizontalement (Y) et de s'incliner (Z).

12. Dispositif selon la revendication 1 ou 2, caractérisé en ce que l'élément articulé (47) est constitué par un croisillon (51) ayant un pivot sensiblement vertical (52) pivotant dans la traverse (3) et un pivot sensiblement horizontal (53) pivotant dans le longeron (44) avec lequel, en plan, il est sensiblement perpendiculaire, et par un bras (12) dirigé sensiblement horizontalement et perpendiculairement au longeron (44) vers l'axe longitudinal (X, X') du dispositif (1), ledit bras (12) portant une rotule (13) pivotant dans la bielle (9) précitée.

13. Dispositif selon l'une quelconque des revendications précédentes, caractérisé en ce que des patins (42) solidaires des longerons (4, 44) ou de sections de longerons (27, 57) sont prévus pour repousser la caisse (2) vers le centre de courbure de la voie à l'encontre de la force centrifuge et réduire les libertés de la caisse (2) du véhicule de façon à permettre l'aménagement d'un couloir de circulation plus large pour un gabarit extérieur prédéterminé.

14. Procédé pour guider et sustenter un véhicule ferroviaire sur un réseau de rails à écartement constant à l'aide d'un dispositif articulé selon l'une quelconque des revendications précédentes, caractérisé en ce qu'on déplace au moins un des éléments articulés (7) couplant les longerons (4, 44) à la traverse (3) de part et d'autre du plan vertical axial longitudinal, de manière à compenser en courbe, la réduction de la distance entre les longerons (4, 44).

15. Procédé selon la revendication 14, caractérisé en ce qu'on modifie la position relative des pivots d'articulation (18, 38, 52, 91) des deux longerons (4, 44) en fonction de l'orientation directionnelle desdits longerons.

16. Procédé selon les revendications 14 et 15, caractérisé en ce qu'on choisit la position des éléments articulés (7,47) dans un plan transversal par rapport aux roues (5, 55 et 45, 65) sur les longerons (4, 44) ou sections de longeron (27, 28, 57, 58), de manière que des résistances au roulement, des efforts de traction ou des efforts de freinage différentiels entre roues gauches (5, 55) et droites (45, 65) déterminent un couple de rotation minimum autour des axes verticaux des éléments articulés (7, 47), la position des éléments articulés (7, 47) étant en outre choisie dans le plan longitudinal de manière que des masses portées par la traverse (3) déterminent, au niveau des roues (5, 45 et 55, 65), la distribution des masses désirée pour assurer au mieux les besoins d'adhérence tant en traction qu'en freinage et de manière telle que le centre de gravité du bogie soit situé, en plan, le plus près possible de l'axe transversal reliant lesdits éléments articulés (7, 47).

## Patentansprüche

1. Gelenkvorrichtung zum Führen und Abstützen eines Schienenfahrzeuges, aufgebaut aus einem verformbaren Träger, der mit mindestens vier unabhängigen Rädern (5, 55 und 45, 65) ausgestattet ist, und einen im wesentlichen horizontalen Querbalken (3) umfassend, der so an einem Kastenaufbau (2) des Fahrzeugs befestigt ist, daß er senkrecht zur Vertikalebene steht, die die Längsachse (X, X') des Kastenaufbaues (2) in der Nähe eines Enden deselben enthält, sowie zwei Längsträger (4,44), die jeweils mit zumindest zwei Rädern (5, 55 und 45, 65) versehen sind und auf dem Querbalken (3) beiderseits der obengenannten Vertikaleben angelenkt sind, sodaß sie horizontal schwenken können und sich neigen können, um es den Rädern zu erlauben, den Wegkrümmungen zu folgen und die Unregelmäßigkeiten zu überwinden, dadurch gekennzeichnet, daß der Querbalken (3) an seinen Enden Gelenkszapfen (38, 52) der Längsträger (4, 44) trägt, die variable Relativlagen aufweisen.

2. Vorrichtung nach Anspruch 1, dadurch gekennzeichnet, daß der Querbalken (3) zumindest ein Gelenkelement (7, 47) umfaßt, das einen der Gelenkszapfen (38, 52) für einen Längsträger (4, 44) trägt

3. Vorrichtung nach Anspruch 2, dadurch gekennzeichnet, daß eines der Gelenkelemente (7) umfaßt :
zwei verschiedene vertikale Drehzapfen (38, 37), wobei der erste Drehzapfen (38) das horizontale Schwenken des Längsträgers (4) in Bezug auf das Gelenklement (7) zuläßt und der zweite Drehzapfen (37) das Schwenken des Querbalkens (3) in Bezug auf das Gelenkselement (7) zuläßt ; und eine Einrichtung (39, 9), die vorgesehen ist, um eine Information zu empfangen und diese auf das Gelenkelement (7) zu übertragen, sodaß der Abstand zwischen den Längsträgem (4, 44) beim Eintreten der Vorrichtung (1) in eine Kurve korrigiert wird.

4. Vorrichtung nach einem der vorhergehenden Ansprüche, dadurch gekennzeichnet, daß jeder Längsträger (4, 44) aus Abschnitten (27, 57 und 28, 58) aufgebaut ist, die untereinander um im wesentlichen vertikale Drehzapfen (29) schwenkbar sind, wobei jeder Abschnitt zumindest ein Rad (5, 45, 55, 6₅) trägt.

5. Vorrichtung nach Anspruch 3, dadurch gekennzeichnet, daß die zur Aufnahme einer Information bestimmte Einrichtung ein dritter Drehzapfen (39) ist, der durch ein Zwischenglied bzw. eine Lenkstange (9) betätigt wird.

6. Vorrichtung nach Anspruch 5, dadurch gekennzeichnet, daß das drei vertikale Drehzapfen (37, 38, 39) umfassende Gelenkelement (7) eine Kurbelwelle (8) ist, die einen im wesentlichen vertikalen, im Querbalken (3) schwenkbaren Hauptdrehzapfen (37), einen in den Längsträger (4) schwenkbaren Kurbelzapfen (38) und einen im wesentlichen bei 180° angeordneten anderen Kurbelzapfen (39) aufweist, der ein mittels Kugelgelenk montiertes Zwischenglied bzw. eine Lenkstange (9) trägt und sich im wesentlichen quer zum Fahrzeug erstreckt, wobei das genannte Zwischenglied (9) an seinem anderen Ende über ein Kugelgelenk (13) auf einem mit dem gegenüberliegenden Längsträger (44) verbundenen Arm (12) oder auf einem Abschnitt (57) des gegenüberliegenden Längsträgers (44) montiert ist

7. Vorrichtung nach Anspruch 5, dadurch gekennzeichnet, daß das drei vertikale Drehzapfen umfassende Gelenkelement (7) ein Waagehebel bzw. Ortscheit (17) ist, das einen im wesentlichen vertikalen, im Querbalken (3) schwenkbaren Hauptdrehzapfen (37), einen ersten, einen Längsträger (4) tragenden Hitfsdrehzapfen (38) und einen zweiten, im wesentlichen bei 180⁰ angeordneten H^{g}fsdrehzapfen (39) aufweist, der eine mittels Kugelgelenk (13) montierte(s) Zwischenglied bzw. Lenkstange (9) trägt, das sich im wesentlichen quer zum Fahrzeug erstreckt, wobei das genannte Zwischenglied (9) an seinem anderen Ende durch ein Kugelgelenk (13) auf einem Arm (12) montiert ist, der mit dem gegenüberliegenden Längsträger (44) oder mit einem Abschnitt (57) des gegenüberliegenden Längsträgers (44) verbunden ist.

8. Vorrichtung nach Anspruch 1 oder 2, dadurch gekennzeichnet, daß der Querbalken (3) ein Gleitstück bzw. einen Schlitten (19) umfaßt, das bzw. der fähig ist, sich entlang eines Abschnittes seiner Länge zu verschieben.

9. Vorrichtung nach Anspruch 8, dadurch gekennzeichnet, daß das Gelenkelement (7) aus einem im wesentlichen vertikalen Drehzapfen (18) besteht, der von dem auf dem Querbalken (3) montierten Schlitten (19) getragen wird und in einem Kugelgelenk (20) endet, das mit einem Zwischenglied bzw. einer Lenkstange (21) verbunden ist, wobei das genannte Zwischenglied (21) an seinem anderen Ende ein zweites Kugelgelenk (20) trägt, das mit einem am Längsträger (44) befestigten äußeren Arm (22) verbunden ist und sich im wesentlichen senkrecht zu den Längsträgem (4, 44) erstreckt.

10. Vorrichtung nach Anspruch 1 oder2, dadurch gekennzeichnet, daß das Gelenkelement (47) aus einem Kugelgelenk (24) besteht, das in den Querbalken (3) schwenkbar ist, dessen Freiheitsgrade auf horizontales Schwenken (Y) und vertikales Neigen (Z) beschränkt sind und dessen dritter Freiheitsgrad durch das Zwischenglied (23) verhindert wird, das mittels Kugelgelenken (25, 26) einerseits auf dem Querbalken (3) und andererseits auf dem Längsträger (44) montiert ist.

11. Vorrichtung nach Anspruch 6 oder 7, dadurch gekennzeichnet, daß der vertikale Hauptdrehzapfen (37) des Gelenkelements (7) am oberen Ende des Querbalkens (3) durch ein Kugelgelenk (24) und am unteren Ende des Querbalkens (3) durch ein Zwischenglied bzw. eine Lenkstange (23) montiert ist, das bzw. die im wesentlichen horizontal auf dem Hautpdrehzapfen (37) und auf dem Querbalken(3) durch Kugelgelenkte (26,25) eingelenkt ist, sodaß es dem Längsträger (4) gestattet ist, horizontal (Y) zu schwenken und sich zu neigen (Z).

12. Vorrichtung nach Anspruch 1 oder2, dadurch gekennzeichnet, daß das Gelenklement (47) aus einem Kreuzzapfen (51) besteht, der einen im wesentlichen vertikalen, im Querbalken (3) schwenkbaren Drehzapfen (52) und einen im wesentlichen horizontalen, im Längsträger (44), mit dem er in der Ebene bzw. im Grundriß im wesentlichen senkrecht ist, schwenkbaren Drehzapfen (53) aufweist, sowie aus einem Arm (12), der im wesentlichen horizontal und senkrecht zum Längsträger (44) gegen die Längsachse (X, X') der Voonichtung (1) gerichtet ist, wobei der genannte Arm (12) ein im obengenannten Zwischenglied (9) schwenkbares Kugelgelenk (13) trägt

13. Vorrichtung nach einem der vorhergehenden Ansprüche, dadurch gekennzeichnet, daß an den Längsträgem (4, 44) oder den Abschnitten der Längsträger (27, 57) befestigte Gleitschuhe bzw. Kufen (42) vorgesehen sind, um den Kastenaufbau (2) der Zentrifugalkraft entgegen zur Mitte der Wegkurve zu drücken und den Spielraum bzw. Freiheitsgrad des Kastenaufbaues (2) des Fahrzeugs zu verringern, um die Verwirklichung einer breiteren Verkehrsspur für ein vorherbestimmtes äußeres Lichtmaß zu ermöglichen.

14. Verfahren zum Führen und Abstützen eines Schienenfahrzeuges auf einem Schienennetz mit konstanter Spurweite mit Hilfe einer Gelenksvorrichtung nach einem der vorhergehenden Ansprüche, dadurch gekennzeichnet, daß zumindest ein Gelenkslement (7), das die Längsträger (4, 44) nach beiden Seiten der Längsachsen-Lotebene an den Querbalken (3) koppelt, um in einer Kurve die Verminderung des Abstandes zwischen den Längsträgem (4, 44) auszugleichen.

15. Verfahren nach Anspruch 14, dadurch gekennzeichnet, daß die relative Position der Drehgelenkzapfen (18, 38, 52, 91) der beiden Längsträger (4, 44) in Abhängigkeit von der richtungsabhängigen Orientierung der genannten Längsträger modifiziert wird.

16. Verfahren nach den Ansprüchen 14 und 15, dadurch gekennzeichnet, daß die Position der Gelenkelemente (7, 47) in einer Querebene in Bezug auf die Räder (5, 55 und 45, 65) auf den Längsträgern (4, 44) oder Längsträgerabschnitten (27, 28, 57, 58) so gewählt wird, daß die Rollwiderstände, die Zugbelastungen oder die Differentialbremskräfte zwischen linken (5, 55) und rechten Rädern (45,65) ein minimales Drehmoment um die vertikalen Achsen der Gelenkelemente (7, 47) bestimmen, wobei die Position der Gelenkelemente (7, 47) überdies in der Longitudinalebene so gewählt ist, daß die durch den Querbalken (3) getragenen Massen auf dem Niveau der Räder (5, 45 und 55, 65) die gewünschte Massenverteilung bestimmen, um den Bedarf an Haftvermögen sowohl beim Ziehen als auch beim Bremsen bestmöglich sicherzustellen, und so, daß der Schwerpunkt des Drehgestells im Grundriß so nahe wie möglich bei der Querachse liegt, welche die genannten Gelenkelemente (7, 47) verbindet

## Claims

1. Articulated device for guiding and supporting a rail vehicle, formed by a deformable support fitted with at least four independent wheels (5, 55 and 45, 65) and comprising a substantially horizontal cross member (3) secured to the body (2) of the vehicle so as to be perpendicular to the vertical plane containing the longitudinal axis (X, X') of the body (2) close to one end of the latter, and two side members (4, 44) each fitted with at least two wheels (5, 55 and 45, 65) and articulated on the cross member (3) on each side of the above mentioned vertical plane, so as to be able to pivot horizontally and to be able to tilt so as to enable the wheels to follow the curves of the track and to clear any bumps in the latter, characterised in that the cross member (3) bears at its ends pivots (38, 52) on which are articulated side members (4, 44) having variable relative positions.

2. Device according to claim 1, characterised in that the cross member (3) has at least one articulated element (7, 47) carrying one of the articulation pivots (38, 52) for a side member (4, 44).

3. Device according to claim 2, characterised in that one of the articulated elements (7) comprises : two separate vertical pivots (38, 37), the first pivot (38) enabling the side member (4) to pivot horizontally with respect to the articulated element (7), and the second pivot (37) enabling the cross member (3) to pivot with respect to the articulated element (7) ; and a means (39, 9) provided to receive information and transmit it to the articulated element (7) so as to correct the distance between the side members (4, 44), when the device (1) takes a curve.

4. Device according to one or other of the preceding claims, characterised in that each side member (4, 44) is formed by sections (27, 57 and 28, 58) articulated on each other about substantially vertical pivots (29), each section carrying at least one wheel (5, 45, 55, 65).

5. Device according to claim 3, characterised in that the means intended to receive information is a third pivot (39) actuated by a crank arm (9).

6. Device according to claim 5, characterised in that the articulated element (7) comprising three vertical pivots (37,38,39) is a crank (8) having a substantially vertical main pivot (37) pivoting in the cross member (3), a crank pin (38) pivoting in the side member (4) and another crank pin (39) arranged substantially at 180°, carrying a crank arm (9) mounted on a swivel joint and which extends substantially transversely to the vehicle, the said crank arm (9) being mounted at its other end by means of a swivel joint (13) on an arm (12) connected to the opposite side member (44) or to a section (57) of the opposite side member (44).

7. Device according to claim 5, characterised in that the articulated element (7) comprising three vertical pivots is a rocker bar (17) having a substantially vertical main pivot (37) pivoting in the cross member (3), a first auxiliary pivot (38) carrying a side member (4) and a second auxiliary pivot (39) arranged substantially at 180°, carrying a crank arm (9) mounted on a swivel joint (13) and which extends substantially transversely to the vehicle, the said crank arm (9) being mounted at its other end by means of a swivel joint (13) on an arm (12) connected to the opposite side member (44) or to a section (57) of the opposite side member (44).

8. Device according to claim 1 or 2, characterised in that the cross member (3) comprises a slide (19) capable of moving along a part of its length.

9. Device according to claim 8, characterised in that the articulated element (7) is formed by a substantially vertical pivot (18) carried by the slide (19) mounted on the cross member (3) and terminating in a swivel joint (20), connected to a crank arm (21), the said crank arm (21) [Translator's note: Obviously a typing mistake for ⁰(21)^{u}] carrying at its other end a second swivel joint (20) connected to an outer arm (22) integral with the side member (44) and extending substantially perpendicular to the side members (4, 44).

10. Device according to claim 1 or 2, characterised in that the articulated element (47) is formed by a swivel joint (24) pivoting in the cross member (3), whose degrees of freedom are limited to horizontal pivoting (Y) and vertical tilting (Z) and whose third degree of freedom is suppressed by the crank arm (23) mounted on swivel joints (25, 26) on the one hand on the cross member (3) and on the other hand on the side member (44).

11. Device according to claim 6 or 7, characterised in that the main vertical pivot (37) of the articulated element (7) is mounted at the top end of the cross member (3) by means of a swivel joint (24) and at the bottom end of the cross member (3) by means of a substantially horizontal crank arm (23) articulated on the main pivot (37) and on the cross member (3) by means of swivel joints (26, 25) so as to enable the side member (4) to pivot horizontally (Y) and to tilt (Z).

12. Device according to claim 1 or 2, characterised in that the articulated element (47) is formed by a spider (51) having a substantially vertical pivot (52) pivoting in the cross member (3) and a substantially horizontal pivot (53) pivoting in the side member (44), to which, in plan view, it is substantially perpendicular, and by an arm (12) directed substantially horizontally and perpendicularly to the side member (44) towards the longitudinal axis (X, X') of the device (1), the said arm (12) carrying a swivel joint (13) pivoting in the aforesaid crank arm (9).

13. Device according to any one of the preceding claims, characterised in that skids (42) integral with the side members (4, 44) or side member sections (27, 57) are provided to push the body (2) towards the centre of curvature of the track against the centrifugal force and reduce the freedom of the vehicle body (2) so as to allow the provision of a wider passenger gangway for a predetermined extemal gauge.

14. Method for guiding and supporting a rail vehicle on a constant gauge rail system by means of an articulated device according to any one of the preceding claims, characterised in that at least one of the articulated elements (7) connecting the side members (4,44) to the cross member (3) is moved on each side of the longitudinal axial vertical plane, so as to compensate, in a curve, for the reduction in the distance between the side members (4, 44).

15. Method according to claim 14, characterised in that the relative positions of the pivots (18, 38, 52, 91) for articulating the two side members (4, 44) are changed according to the directional orientation of the said side members.

16. Method according to claims 14 and 15, characterised in that the positions of the articulated elements (7, 47) in a transverse plane with respect to the wheels (5, 55 and 45, 65) on the side members (4, 44) or side member sections (27, 28, 57, 58) are chosen so that resistance to rolling, tractive forces or differential braking forces between left (5, 55) and right (45,65) wheels determine a minimum tuming moment about the vertical axes of the articulated elements (7, 47), the position of the articulated elements (7, 47) being moreover chosen in the longitudinal plane so that weights carried by the cross member (3) determine, at the wheels (5, 45 and 55, 65), the desired distribution of weights to fulfil as well as possible the adhesion requirements both in traction and in braking in such a way that the centre of gravity of the bogie is situated, in plan view, as close as possible to the transverse axis connecting the said articulated elements (7, 47).
